# EUROPÄISCHE PATENTSCHRIFT

(11) **EP 0 573 131 B1**
(45) Veröffentlichungstag und Bekanntmachung des Hinweises auf die Patenterteilung: **16.08.1995**
(21) Anmeldenummer: 93250119.0
(22) Anmeldetag: 21.04.1993
(51) Int. Cl.: B61L 23/16, B61L 1/18

(54) **Mitteneinspeiseanordnung für einen Gleisstromkreis**
Centre supply device for track circuit
Dispositif d'alimentation médiane pour circuit de voie

(30) Priorität: 02.06.1992 DE 4218516
(43) Veröffentlichungstag der Anmeldung: 08.12.1993
(73) Patentinhaber: SIEMENS AKTIENGESELLSCHAFT, 80333 München (DE)
(72) Erfinder: Fahrenberg, Peter, D-16341 Zepernick (DE); Grunzke, Heinz, D-10243 Berlin (DE)

(56) Entgegenhaltungen:
- DE-A- 2 010 445
- DE-A- 3 220 182
- DE-B- 2 655 057

## Beschreibung

Die Erfindung betrifft eine Mitteneinspeiseanordnung für einen Gleisstromkreis gemäß dem Oberbegriff des Anspruchs 1.

Eine solche Anordnung ist durch die Siemens-Einbauanleitung "Ferngespeiste Tonfrequenz-Gleisstromkreise", Ausgabe März 1990, Blatt 50 bekannt. Durch die Ausbildung des Potentialausgleichverbinders in Form von zu einer acht verbundenen Schleifen weist dieser Verbinder gegenüber dem Signalstrom des mit Tonfrequenz arbeitenden Überwachungskreises einen entsprechenden induktiven Widerstand auf, so daß die Einspeisestelle des Überwachungskreises durch den Potententialausgleichverbinder nicht kurzgeschlossen wird. Da dieser induktive Widerstand des Potentialausgleichverbinders noch vergleichsweise niedrig ist, ist eine entsprechend hohe Einspeiseleistung für den Überwachungskreis notwendig, um einwandfreie Signale zu erhalten.

Der Erfindung liegt die Aufgabe zugrunde, eine Mitteneinspeiseanordnung der gattungsgemäßen Art so weiter zu bilden, daß man unter Beibehaltung der Triebstromsymmetrierung mit einer möglichst kleinen Einspeiseleistung für den Überwachungskreis auskommt.

Die Lösung der gestellten Aufgabe gelingt durch die im Kennzeichen des Anspruchs 1 angegebenen Merkmale.

Durch die entsprechende Verlegung der einen Signalleitung werden im Kreuzungsbereich der Anschlußenden und des Verbindungszweiges der beiden Schleifen negative Gegeninduktivitäten vermieden und damit die Gesamtinduktivität des Potentialausgleichverbinders beträchtlich erhöht. Infolge des erhöhten induktiven Wiederstandes ist für den Überwachungskreis zur Erreichung einer sicheren Signalübertragung eine wesentlich geringere Eingangsleistung erforderlich. Die beschriebene Verlegung der einen Signalleitung hat aber auch noch eine Erhöhung der Gegeninduktivität in der betreffenden Schleife zur Folge, so daß zum Erreichen der gleichen Induktivität wie in der anderen Schleife eine wesentlich kürzere Länge der Schleife ausreicht. Dies führt zu einer nicht unbedeutenden Einsparung an Leitungsmaterial für den Potentialausgleichverbinder.

Bei Gleisen mit der Normalspurweite von 1,435 m werden gleiche Induktivitäten in den beiden Schleifen erreicht, wenn sich deren zu den Schienen parallel verlaufenden Seitenlängen wie 1 : 3,2 bis 1 : 3,3 verhalten.

Anhand eines in der Zeichnung dargestellten Ausführungsbeispieles wird die Erfindung nachfolgend näher beschrieben.

Mit 1 und 2 sind die beiden Schienen eines Gleises bezeichnet. Von dem zu überwachenden Gleisabschnitt ist nur der Mittenbereich dargestellt, an dem die Einspeisung eines Überwachungsignales erfolgt. Das Überwachungssignal wird von einem Sender 3 erzeugt, der über Signalleitungen 4 und 5 eines seitlich zum Gleis angeordneten Anschlußkabels an Verbindungsstellen 6 und 7 der Schienen 1 und 2 angeschlossen ist.

Mit diesen Verbindungsstellen 6 und 7 ist ferner ein Potentialausgleichverbinder 8 verbunden. Der Potentialausgleichverbinder 8 weist zwei Schleifen 9 und 10 auf, die in Form einer acht miteinander verbunden sind. Die beiden Schleifen 9 und 10 erstrecken sich räumlich zu beiden Seiten der Verbindungsstellen 6 und 7. In der Mitte der durch die Schleifen 9 und 10 gebildeten acht überkreuzen sich die Anschlußenden 11 und 12 der beiden Schleifen 9 und 10 mit dem Verbindungszweig 13 dieser beiden Schleifen 9 und 10.

Von den beiden Signalleitungen 4 und 5 ist die eine Signalleitung 4 außerhalb der Kreuzungsstelle der Anschlußenden 11 und 12 und des Verbindungszweiges 13 verlegt und zu dem Leiter der einen Schleife 9 parallel geführt. Durch diese Parallelführung und wegen der gleichen Richtung des Signalstromes in der einen Signalleitung 4 und dem Leiter der betreffenden Schleife 9 ergibt sich infolge der gleichen Durchflutungsrichtung eine induktivitätserhöhende Wirkung. Damit kann mit einer wesentlich kürzeren Länge der Schleifen 9 die gleiche Induktivität wie in der Schleife 10 erzielt werden. Gleiche Induktivitäten beiden Schleifen 9 und 10 sind Voraussetzung dafür, daß wiederum die in beiden Richtungen wirkenden Längsspannungsverluste gleich sind.

Bei Gleisen mit der Normalspurweite von 1,435 m werden bei einer solchen Verlegung der einen Signalleitung in den beiden Schleifen 9 und 10 gleiche Induktivitäten erzielt, wenn sich die Länge l₁ der einen Schleife 9 zu der Länge l₂ der anderen Schleife 10 wie 1 : 3,2 bis 1 : 3,3 verhält. Eine optimale Auslegung des Potentialausgleichverbinders 8 ergibt sich bei einem Verhältnis der Längen l₁ : l₂ = 1 : 3,25.

Wie aus der Zeichnung erkennbar, ist an dem Ausgang des Senders 3 über einen Vorwiderstand ferner ein Kondensator 14 angeschlossen, der zur Bildung eines Resonanzkreises entsprechend auf die Gesamtinduktivität der aus dem Potentialausgleichverbinder 8 und der einen Signalleitung 4 bestehenden Gesamtschleifenanordnung abgestimmt ist. Durch Pfeile 15 ist die Richtung des Signalstromes in den Schienen 1 und 2 angedeutet.

## Patentansprüche

1. Mitteneinspeiseanordnung für einen Gleisstromkreis, bei der etwa in der Mitte eines zu überwachenden Gleisabschnittes elektrisch parallel zu Anschlußstellen (6, 7) der Schienen (1, 2) die Anschlußenden (11, 12) eines an dieser Stelle angeordneten Potentialausgleichverbinders (8), der aus zwei in der Form einer acht miteinander verbundenen, sich räumlich zu beiden Seiten der Anschlußstelle erstreckenden Schleifen (9 und 10) besteht, und, über Signalleitungen (4 und 5) eines auf einer Seite des Gleises verlegten Anschlußkabels, ein das Überwachungssignal liefernder Sender (3) angeschlossen sind,
**dadurch gekennzeichnet,** daß
die mit der vom Anschlußkabel des Senders (3) weiter abliegenden Schiene (1) verbundene eine Signalleitung (4) außerhalb der Kreuzungsstelle der achtförmigen Verbindung der beiden Schleifen (9 und 10) zu der einen Schleife (9) parallel verlegt ist, deren zu den Schienen ( 1 bzw. 2) parallel verlaufende Seitenlänge (l₁) aufgrund der Kopplung mit der einen Signalleitung (4) so bemessen ist, daß die Summe aus Induktivität und Gegeninduktivität beider Schleifen (9 und 10) gleich groß ist.

2. Mitteneinspeiseanordnung nach Anspruch 1,
für Gleise der Normalspurweite von 1,435 m,
**dadurch gekennzeichnet,** daß
sich die zu den Schienen (1 und 2) parallel verlaufenden Seitenlängen (l₁ bzw. l₂) der Schleifen (9 und 10) 1 : 3,2 bis 1 : 3,3 verhalten.

## Claims

1. Centre infeed arrangement for a track circuit, in which arrangement connected substantially in the centre of a track section, which is to be monitored, electrically parallel to connection points (6, 7) of the rails (1, 2) there are the connection ends (11, 12) of a potential equalization connector (8), which is arranged at this location and which consists of two loops (9 and 10) connected together in the form of a figure eight and extending, in terms of space, to both sides of the connection point, and by way of signal lines (4 and 5) of a connection cable laid on one side of the track there is a transmitter (3) which supplies the monitoring signal, characterised in that the one signal line (4), which is connected to the rail (1) which lies further away from the connection cable of the transmitter (3), is laid outside the point of intersection of the connection in the form of a figure eight of the two loops (9 and 10) and parallel to the one loop (9) the side length (l₁) of which extending parallel to the rails (1 and 2 respectively) in view of the coupling with the one signal line (4) is dimensioned so that the sum of inductance and mutual inductance of both loops (9 and 10) is of the same magnitude.

2. Centre infeed arrangement according to claim 1, for tracks of standard track gauge of 1.435 m, characterised in that the side lengths (l₁ and l₂) of the loops (9 and 10) extending parallel to the rails (1 and 2) are in the ratio of 1 : 3.2 to 1 : 3.3.

## Revendications

1. Dispositif d'alimentation médiane pour un circuit de voie, dans lequel approximativement au milieu d'une section de voie devant être contrôlée sont raccordées, électriquement en parallèle à des bornes de raccordement (6,7) des rails (1,2), les extrémités de raccordement (11,12) d'un connecteur de compensation de potentiel (8), qui est disposé en cet endroit, qui est constitué par deux boucles (9 et 10), qui sont reliées entre elles de manière à former un huit et qui s'étendent spatialement des deux côtés du point de raccordement, et qui est raccordé, par l'intermédiaire de lignes de transmission de signaux (4 et 5) d'un câble de raccordement posé d'un côté de la voie, à un émetteur (3) émettant un signal de contrôle,
caractérisé par le fait qu'une ligne de transmission de signaux (4), qui est reliée au rail (1) qui est le plus éloigné du câble de raccordement de l'émetteur (3), est posée à l'extérieur du point de croisement de la liaison en forme de huit des deux boucles (9 et 10), parallèlement à l'une des boucles (9), dont la longueur (l₁) du côté, qui est parallèle aux rails (1 ou 2), est telle, en fonction du couplage avec la première ligne de transmission de signaux (4), que la somme de l'inductance et de l'inductance antagoniste des deux boucles (9 et 10) est constante.

2. Dispositif d'alimentation médiane suivant la revendication 1, pour des voies ayant une largeur normale de 1,435 m, caractérisé par le fait que les longueurs (l₁ et l₂) des côtés, qui sont parallèles aux rails (1 et 2) des boucles (9 et 10) sont dans le rapport compris entre 1:3,2 et 1:3,3.
